# EUROPÄISCHE PATENTSCHRIFT

(11) **EP 2 020 585 B1**
(45) Veröffentlichungstag und Bekanntmachung des Hinweises auf die Patenterteilung: **07.09.2011**
(21) Anmeldenummer: 08013510.6
(22) Anmeldetag: 26.07.2008
(51) Int. Cl.: F41H 5/02, F41H 7/04

(54) **Beweglicher und vorzugsweise abnehmbarer SLAT-Schutzaufbau für Fahrzeuge**
Mobile and preferably removable SLAT- protection for vehicles
Blindage de type SLAT mobile et de préférence amovible pour véhicules

(30) Priorität: 31.07.2007 DE 102007036393
(43) Veröffentlichungstag der Anmeldung: 04.02.2009
(73) Patentinhaber: Rheinmetall Landsysteme GmbH, 24107 Kiel (DE)
(72) Erfinder: Bruhn, Ralf, 24259 Westensee (DE); Tiessen, Dierk, 24211 Preetz (DE)
(74) Vertreter: Dietrich, Barbara

(56) Entgegenhaltungen:
- WO-A-2004/081486
- DE-A1- 2 409 876
- DE-A1- 2 459 633

## Beschreibung

Die Erfindung bezieht sich auf eine bewegliche und zudem auch abnehmbare Ausführung eines SLAT-Schutzes für Bereiche des Fahrzeuges, welche insbesondere bei Geländefahrten nicht beschädigt werden soll. Dieses sind insbesondere der Front- und der Heckbereich des Fahrzeuges.

Ungepanzerte, leicht- und schwergepanzerte Fahrzeug werden in Krisen- und Kriegsgebieten eingesetzt. Diese Fahrzeuge sind, insbesondere bei asymmetrischer Bedrohung in urbanem Gebiete (z. B. Dörfern und Städten), einer besonderen Gefährdung durch tragbare Panzerabwehrwaffen (z. B. RPG 7) ausgesetzt. Dabei sind die Bedrohungsentfernung und die Bedrohungsrichtung auf die Fahrzeuge nicht vorhersehbar bzw. bestimmbar. Die Fahrzeuge, insbesondere die Mannschafträume werden daher mit Zusatzpanzerungen und / oder einem SLAT-Schutz ausgestattet.

Zusatzpanzerungen, insbesondere passive, sind vergleichsweise schwer, weisen aber einen hohen Schutzgrad auf. Ein SLAT-Schutz besteht aus einem massiven Gitter und einem definierten Lückenabstand, welches die anfliegenden Panzerabwehrgranaten mit einer hohen Wahrscheinlichkeit vor dem eigentlichen Ziel beschädigen soll, so dass diese nicht oder unkontrolliert auslösen können. Der SLAT-Schutz wird seit einigen Jahren insbesondere aufgrund seiner einfachen Konstruktion, Nachrüstbarkeit, kostengünstigen Herstellung und vergleichsweise niedrigen Gewichtes bei einer Vielzahl von Fahrzeugen, insbesondere bei Radfahrzeugen eingesetzt.

Der SLAT-Schutz wird in einem hinreichenden Abstand zum Chassis angebracht, so dass die Panzerabwehrgranate nicht auslösen kann. Aus der unveröffentlichten DE 10 2007 002 577.9 ist ein sogennanter SLAT-Schutz bekannt, welcher faltartig zusammengeschoben werden kann, damit eine Besatzung des Fahrzeuges trotz des Schutzes durch den Heckeinstieg ungehindert ein- und aussteigen kann.

Die DE 24 59 633 A (Grundlage des Oberbegriffes des Anspruchs 1) offenbart eine Einrichtung zum Schutz gegen Geschosse, die von einer Ruhestellung In eine Gebrauchsstallung verbracht werden kann. In diesen Stellungen ist die Vorrichtung verriegelbar. Die Verstellung der Schutzvorrichtung bei entriegelter Tragevorrichtung erfolgt durch Geschwindigkeitsänderung des Fahrzeugs. Die Einrichtung umfasst mehrere Stahlplatten, die sich In Ihrer Längsrichtung waagerecht erstrecken, Jedoch zum Fahrzeug hin derart geneigt sind, dass jeweils die Vorderkante einer Stahlplatte höher als die hintere Kante der nächsthöhere Platte liegt. Bei Schutzeinrichtungen an ortsfesten Anlagen können diese Stahlplatten auch durch Ketten oder Stahlseile untereinander aufgehängt sein. Dadurch wird eine platzsparende Schutzeinrichtung geschaffen, die sich beim Hochziehen leicht entfalten kann.

Bekannte SLAT-Adaptionen sind möglichst rundherum um das Fahrzeug und mit möglichst geringer Deckungshöhe (Abstand Boden zur Unterkante SLAT) ausgeführt. Diese Anordnung hat aber zur Folge, dass insbesondere im Front- und im Heckbereich des Fahrzeugs bei Geländefahrten es zu Beschädigungen des SLAT-Schutzes kommen kann, da der Böschungswinkel erheblich eingeschränkt ist.

Die Erfindung stellt sich die Aufgabe, diesen Nachteil zu beheben.

Gelöst wird die Aufgabe durch die Merkmale des Patentanspruchs 1. Vorteilhafte Ausführungen sind in den Unteransprüchen aufgezeigt.

Der Erfindung liegt die Idee zugrunde, eine bewegliche und zusätzlich auch abnehmbare Ausführung eines SLAT-Schutzes für Bereiche des Fahrzeuges vorzusehen, welche insbesondere bei Geländefahrten nicht beschädigt werden sollen. Diese Bereiche sind insbesondere der Front- und der Heckbereich des Fahrzeuges.

Die SLAT-Elemente werden mit beweglichen Verbindungselementen, vornehmlich Stahlfederelemente, miteinander verbunden, so dass die SLAT-Elemente bzw. Teile des SLAT-Schutzes bei Berührung mit dem Boden ausweichen können. Die Ausführung der Verbindungselemente und in Kombination mit den Massenträgheiten der SLAT-Gitter ermöglichen eine Schutz gegen die anfliegenden Panzerabwehrgranaten.

Die beweglichen Verbindungselemente können aus Stahlfeder bzw. Stahlfederspiralen bestehen. Alternativ sind Ausführungen aus Gummielementen, aus Kettenelementen, aus Scharnieren möglich. Durch Variation der Ausführung und Anzahl der Verbindungselemente kann zudem die Beweglichkeit bzw. Steifigkeit des SLAT-Schutzes eingestellt werden kann.

Die abnehmbare Version des SLAT-Schutzes ermöglicht die Nutzung von Abschleppeinrichtungen, die bei Bedarf eingesetzt werden.

Anhand von Ausführungsbeispielen mit Zeichnungen soll die Erfindung näher erläutert werden. Es zeigt:
- Fig. 1: einen beweglichen, abnehmbaren SLAT-Schutz,
- Fig. 2: den SLAT-Schutz am Heck eines Fahrzeugs,
- Fig. 3: den beweglichen SLAT-Schutz beim Anfahren an ein Hindernis,
- Fig. 4: den beweglichen SLAT-Schutz beim Abfahren vom Hindernis.

Fig. 1 zeigt einen beweglichen und zusätzlich auch abnehmbaren SLAT-Schutz 2. Dieser kann mittels Verbindungselemente oder einer geeigneten Halterung 1b beispielsweise an einem Fahrzeug 1 (Fig. 2) befestigt werden.

Der SLAT- Schutz 2 besteht aus SLAT-Elemente 2a, 2b, 2c, die mit- bzw. untereinander durch bewegliche Verbindungselemente 3 verbunden sind. Die oberen SLAT-Elemente 2a sind relativ steif gehalten, während die SLAT-Elemente 2b, 2c zu den SLAT-Elementen 2a relativ beweglich sind. Der untere Teil 2b, 2c des SLAT-Schutzes 2 kann durch das Entfernen weiterer Verbindungselemente 4, z.B. Stecker oder Verschraubung, vom SLAT 2a getrennt und ggf. seitlich am Fahrzeug 1 angehängt werden. Durch diese Maßnahme werden Fahrzeugbereiche, wie z.B. die Abschleppkupplung, zugänglich und nutzbar.

In Fig. 2 ist der SLAT-Schutz 2 an einem Fahrzeug 1 dargestellt. Der SLAT-Schutz 2 wird mittels der geeigneten Halterungen 1b an Fahrzeugstruktur 1a befestigt, so dass dieser die Belastungen aus dem Fahrbetrieb aufnimmt. Das obere SLAT-Element 2a ist fest mit der Fahrzeugstruktur 1 b verbunden. Die einzelnen SLAT-Elemente 2b sind untereinander mittels beweglicher Verbindungselemente 3 verbunden.

Fig. 3 zeigt den beweglichen SLAT-Schutz 2 beim Anfahren an ein Hindernis 5, wie Unebenheit oder Böschung. Fährt das Fahrzeug 1 gegen ein derartiges Hindernis 5 können die SLAT-Elemente 2b des SLAT-Schutzes 2 aufgrund seiner beweglichen Verbindungselemente 3 dem Hindernis 5 recht gut ausweichen. Fährt das Fahrzeug 1 von dem Hindernis 5 wieder herunter, können die SLAT-Elemente 2b aufgrund der beweglichen Verbindungselemente 3 ebenfalls ausweichen (Fig. 4).

## Patentansprüche

1. SLAT-Schutz, für eine Fahrzeug (1) zum Schutz gegen anfliegende Bedrohungen, bestehend aus einem massiven Gitter, gebildet durch SLAT-Elementen (2a, 2b, 2c) mit definierten Lückenabständen, **gekennzeichnet durch**:
- ein feststehend am Fahrzeug (1) befestigtes, oberes SLAT-Element (2a),
- weitere relativ zum oberen SLAT-Element (2a) beweglich angeordnete SLAT-Elemente (2b), die über bewegliche Verbindungselemente (3) mit dem oberen SLAT-Element (2a) verbunden sind,
wobei die weiteren SLAT-Elemente (2b) relativ zu den benachbarten SLAT-Elementen (2a, 2b) beweglich angeordnet sind.

2. SLAT-Schutz nach Anspruch 1, **dadurch gekennzeichnet, dass** die Verbindungselemente (3) aus Stahlfeder bzw. Stahlfederspiralen aus Gummielementen, aus Kettenelementen und / oder aus Scharnieren gebildet werden können

3. SLAT-Schutz nach Anspruch 1 oder 2, **dadurch gekennzeichnet, dass** durch Variation der Ausführung und Anzahl der Verbindungselemente (3) zudem die Beweglichkeit bzw. Steifigkeit des SLAT-Schutzes (2) eingestellt werden kann.

4. SLAT-Schutz nach einem der Ansprüche 1 bis 3, **dadurch gekennzeichnet, dass** mindestens ein abnehmbares SLAT-Element (2c) über Verbindungselemente (4) mit den anderen SLAT-Elementen (2a) verbunden ist.

5. SLAT-Schutz nach Anspruch 4, **dadurch gekennzeichnet, dass** der abgenommene SLAT-Schutz (2b) an geeigneter Stellen am Fahrzeug (1) mit den Verbindungselementen (4) angehängt werden kann.

## Claims

1. SLAT protection for a vehicle (1) for protecting against approaching threats, consisting of a solid lattice formed by SLAT elements (2a, 2b, 2c,) with defined gap spacings, **characterized by**:
- an upper SLAT element (2a) fastened fixedly to the vehicle (1),
- further SLAT elements (2b) which are arranged movably relative to the upper SLAT element (2a) and are connected to the upper SLAT element (2a) via movable connecting elements (3),
the further SLAT elements (2b) being arranged movably relative to the adjacent SLAT elements (2a, 2b).

2. SLAT protection according to Claim 1, **characterized in that** the connecting elements (3) can be formed from steel spring or steel spring coils, from rubber elements, from chain elements and/or from hinges.

3. SLAT protection according to Claim 1 or 2, **characterized in that** the movability or rigidity of the SLAT protection (2) can also be adjusted by varying the design and number of the connecting elements (3).

4. SLAT protection according to one of Claims 1 to 3, **characterized in that** at least one removable SLAT element (2c) is connected to the other SLAT elements (2a) via connecting elements (4).

5. SLAT protection according to Claim 4, **characterized in that** the removed SLAT protection (2b) can be suspended at suitable points on the vehicle (1) with the connecting elements (4).

## Revendications

1. Blindage SLAT pour un véhicule (1), pour la protection contre les menaces volantes, constitué d'une grille massive formée par des éléments SLAT (2a, 2b, 2c) à intervalles d'espacement définis, **caractérisé par** :
- un élément SLAT supérieur (2a) fixé de manière fixe au véhicule (1),
- d'autres éléments SLAT (2b) disposés mobiles par rapport à l'élément SLAT supérieur (2a), qui sont connectés à l'élément SLAT supérieur (2a) par le biais d'éléments de connexion mobiles (3),
les autres éléments SLAT (2b) étant disposés de manière mobile par rapport aux éléments SLAT adjacents (2a, 2b).

2. Blindage SLAT selon la revendication 1, **caractérisé en ce que** les éléments de connexion (3) peuvent être formés à partir d'acier à ressort ou de spirales d'acier à ressort constituées d'éléments en caoutchouc, d'éléments de chaîne et/ou de charnières.

3. Blindage SLAT selon la revendication 1 ou 2, **caractérisé en ce que** la mobilité ou la rigidité du blindage SLAT (2) peut en outre être ajustée par une variation de la réalisation et du nombre des éléments de connexion (3).

4. Blindage SLAT selon l'une quelconque des revendications 1 à 3, **caractérisé en ce qu'**au moins un élément SLAT amovible (2c) est connecté par le biais d'éléments de connexion (4) aux autres éléments SLAT (2a).

5. Blindage SLAT selon la revendication 4, **caractérisé en ce que** le blindage SLAT enlevé (2b) peut être accroché à des endroits appropriés sur le véhicule (1) avec les éléments de connexion (4) .
